# EUROPÄISCHE PATENTSCHRIFT

(11) **EP 0 719 592 B1**
(45) Veröffentlichungstag und Bekanntmachung des Hinweises auf die Patenterteilung: **26.03.2003**
(21) Anmeldenummer: 95120453.6
(22) Anmeldetag: 22.12.1995
(51) Int. Cl.: B05C 11/10, B05C 5/02, B05B 15/02

(54) **Düsenaggregat zum Auftragen von Leim**
Nozzle for applying glue
Buse pour l'application de colle

(30) Priorität: 30.12.1994 DE 4447016
(43) Veröffentlichungstag der Anmeldung: 03.07.1996
(73) Patentinhaber: Focke & Co. (GmbH & Co.), 27283 Verden (DE)
(72) Erfinder: Focke, Heinz, D-27283 Verden (DE); Schlenker, Michael, D-27283 Verden (DE); Kainz, Peter, D-21147 Hamburg (DE)
(74) Vertreter: Bolte, Erich, Dipl.-Ing.

(56) Entgegenhaltungen:
- US-A- 3 908 869
- US-A- 3 940 063

## Beschreibung

Die Erfindung (vgl. Anspruch 1) betrifft ein Düsenaggregat für die Verarbeitung von aushärtenden Materialien, insbesondere zum Auftragen von Leim auf durch Klebung zu verbindende Flächen, wie Faltlappen von Verpackungen mit einer in einem Düsengehäuse gebildeten Düsenkammer, an die ein nach außen führender Düsenkanal anschließt.

In der Verpackungstechnik wird zunehmend versucht, Leim auf miteinander zu verklebender Teile von Verpackungen, nämlich Faltlappen, durch Leimdüsen punkt- oder linienförmig aufzutragen. Die hierfür einsetzbaren Düsenaggregate müssen auf hohe Leistung ausgerichtet sein, nämlich eine hohe Frequenz beim Ausstoßen von kleinen Leimportionen.

Der Erfindung liegt die Aufgabe zugrunde, Düsenaggregate für die Verarbeitung von insbesondere schnell aushärtendem Leim weiterzuentwickeln und zu verbessern, derart, daß die Gefahr von unerwünschten Leimrückständen im Düsenaggregat vermieden wird und auch längere Stillstandszeiten nicht zu Störungen im Düsenaggregat führen.

Zur Lösung dieser Aufgabe ist das erfindungsgemäße Düsenaggregat dadurch gekennzeichnet, daß während Betriebsunterbrechungen eine dichtende Flüssigkeit, insbesondere Wasser, über mindestens einen in den Düsenkanal mündenden Wasserkanal zuführbar ist, derart, daß Material im Endabschnitt des Düsenkanals aus diesem herausförderbar und der Endabschnitt mit dichtender Flüssigkeit, insbesondere Wasser, gefüllt ist.

Die Flüssigkeit, insbesondere Wasser, ist ein besonders gut geeignetes Material zum zeitweiligen Abdichten eines mündungsseitigen Bereichs des Düsenkanals. Bei Betriebsunterbrechungen wird die Flüssigkeit durch einen Kanal, nämlich durch einen Wasserkanal in den Düsenkanal geleitet, derart, daß ein der Düsenmündung zugekehrter Bereich des Düsenkanals durch das Wasser freigespült wird. In diesem Bereich bleibt das Wasser als wirksames Dichtungsmedium.

Bei der Verarbeitung von viskosen, unter Luft aushärtenden Substanzen ist es bekannt, Düsen bei Betriebsunterbrechungen in einen Flüssigkeitsbehälter mit neutraler Flüssigkeit, z.B. Öl, einzutauchen. Dabei soll Flüssigkeit über die Düsenmündung teilweise in die Düse eindringen und viskoses Material zurückdrängen (US 3 908 869, vgl. Oberbegriff des ersten Anspruchs). Bei dieser bekannten Vorrichtung wird ein mündungsseitiger Endbereich der Düse bzw. eines Düsenkanals nicht ausgespült. Darüber hinaus ist nachteilig, daß das Tauchbad von Betriebsunterbrechungen zu Betriebsunterbrechungen zunehmende Rückstände des zu verarbeitenden viskosen Materials aufnimmt.

Bei dem erfindungsgemäßen Düsenaggregat wird die abdichtende Flüssigkeit, insbesondere Wasser, ausschließlich über einen separaten Wasserkanal unmittelbar in den Düsenkanal geleitet. Dessen Mündung kann während der Abdichtung durch Wasser durch ein außen an der Düsenmündung anliegendes Absperrorgan zusätzlich verschlossen sein.

Weitere Merkmale der Erfindung beziehen sich auf die Gestaltung des Düsenaggregats bzw. der Düsenkammer und eines Verschlußorgans in der Düsenkammer. Letztere ist mit einem Düsenkopf versehen, der eine Endbegrenzung der Düsenkammer in der geometrischen Form einer kugelförmigen Kalotte bewirkt. Dadurch werden Hohlräume vermieden, in denen Leimrückstände gesammelt werden können.

Auch das Verschlußorgan ist im Sinne der Problemlösung in besonderer Weise ausgebildet, nämlich mit einer vorzugsweise mittigen Längsbohrung zur Aufnahme eines Druckorgans (Feder) und mit im Bereich eines kegelförmigen Verschlußkopfes mündenden Verbindungskanälen der Längsbohrung mit der Ventilkammer.

Weitere Einzelheiten und Merkmale des erfindungsgemäßen Düsenaggregats werden nachfolgend anhand des in der Zeichnung dargestellten Ausführungsbeispiel näher erläutert. Die Zeichnung zeigt das Düsenaggregat in einem Längsschnitt.

Das als Ausführungsbeispiel dargestellte Düsenaggregat dient insbesondere zum Auftragen von kleinen, punktförmigen Leimportionen auf Unterlagen, insbesondere auf Faltlappen von Verpakkungen aus Karton oder dergleichen. Ein Düsengehäuse 10 bildet im Inneren eine Düsenkammer 11. Diese ist von einem Gehäusemantel 12 umgeben mit kreisförmigem oder polygonalem, insbesondere sechseckigem Querschnitt. An die Düsenkammer schließt ein im vorliegenden Falle queraxial gerichteter Leimkanal 13 an. Dieser ist über eine Leitung 14 mit einem Leimvorrat bzw. einer Leimpumpe verbunden.

Auf der zum Leimkanal 13 gegenüberliegenden Seite bildet das Düsengehäuse 10 einen Düsenkopf 15. In diesem verläuft ein langgestreckter Düsenkanal 16, der von der Düsenkammer 11 bis zu einer Düsenmündung 17 führt. Der Leim - oder eine andere fließfähige Substanz - wird über den Düsenkanal 16 nach außen gefördert.

Innerhalb der Düsenkammer 11 ist ein Verschlußorgan 18 in Längsrichtung verschiebbar gelagert. Ein dem Düsenkanal 16 zugekehrtes Ende des Verschlußorgans ist mit einem konvergierenden Querschnitt ausgebildet, im vorliegenden Falle mit einem kegelförmigen Verschlußkopf 19. Ein spitz zulaufendes Ende dieses Verschlußkopfes 19 tritt zum zeitweiligen Verschließen des Düsenkanals 16 in diesen ein. Diese Schließstellung ist zeichnerisch dargestellt.

Zum Öffnen und Schließen des Düsenkanals 16 ist das Verschlußorgan 18 in Längsrichtung hin- und herbewegbar, mit kleinem Hub. Die Bewegungen des Verschlußorgans 18 werden elektromagnetisch vollzogen. Das Düsengehäuse 10 weist zu diesem Zweck eine elektrische Spule 20 auf. Das Verschlußorgan 18 wirkt bei elektrischer Beaufschlagung der Spule 20 wie ein Kern, wird aus der Schließstellung zurückgezogen.

In Richtung auf die Schließstellung ist das Verschlußorgan 18 durch ein elastisches Organ beaufschlagt, im vorliegenden Fall durch eine (Schrauben-)Feder 21. Diese sitzt in einer vorzugsweise mittigen Längsbohrung 22 des Verschlußorgans 18. Ein freies Ende stützt sich auf einem festen Anschlag 23 innerhalb der Düsenkammer 11 ab. Der bolzenartige Anschlag 23 dient auch als Anschlag für das Verschlußorgan 18.

In die Längsbohrung 22 kann über die offene Seite Leim eindringen. Damit ein Durchströmungseffekt entsteht, besteht eine Besonderheit des Düsenaggregats darin, daß ein innenliegendes Ende der Längsbohrung 22 über quer- bzw. schräggerichtete Anschlußbohrungen 24 mit der Düsenkammer 11 verbunden ist. Leim kann demnach in Längsrichtung durch die Längsbohrung 22 hindurchströmen.

Eine weitere Besonderheit des Düsenaggregats besteht in der Ausbildung des Düsenkopfes 15. Dieser besteht aus einem Abschlußstück 25 der Düsenkammer 11 und einem hieran anschließenden Endstück 26. Anschlußstück 25 und Endstück 26 sind gesonderte Teile, die im Bereich einer Stoßfläche dichtend aneinander liegen bzw. aneinander gedrückt werden, im vorliegenden Fall durch eine Hohlmutter 27.

Der Düsenkanal 16 erstreckt sich mittig durch das Anschlußstück 25 und durch das Endstück 26. Im Bereich des Anschlußstücks 25 ist der Düsenkanal 16 hier mit gleichbleibendem Durchmesser ausgebildet. Im Bereich des Endstücks 26 hat der Düsenkanal 16 einen sich zur Düsenmündung 17 verjüngenden, konischen Querschnitt.

Das Abschlußstück 25 begrenzt den Endbereich der Düsenkammer 11 und bildet im Bereich des Düsenkanals 16 eine Art Ventilsitz für den Verschlußkopf 19. Das Abschlußstück 25 ist innenseitig so gestaltet, daß keine Hohlräume entstehen, in denen sich Leim sammeln kann. Zu diesem Zweck schließt das Abschlußstück 25 versatzfrei an den Gehäusemantel 12 an. Eine innere Begrenzungsfläche 28 der Düsenkammer 11 ist im Bereich des Abschlußstücks 25 gewölbt ausgebildet, nämlich halbkugelförmig. Der Leim wird durch diese Oberflächengestaltung stets in Richtung zum Düsenkanal 16 geleitet.

Das Abschlußstück 25 besteht aus einem besonders festen Material, insbesondere aus Keramik. Das Endstück 26 besteht vorzugsweise aus Kunststoff, der aufgrund seiner technologischen Eigenschaft das Anhaften von Leim verhindert.

Dem Düsenaggregat bzw. dem Düsenkopf 15 ist ein außenliegendes Absperrorgan 29 zugeordnet. Bei diesem handelt es sich im vorliegenden Falle um einen bewegbar gelagerten und synchron mit dem Düsenaggregat bewegbaren Finger, der in Verschlußstellung, insbesondere bei längerer Betriebsunterbrechung, an der Düsenmündung 17 anliegt. Im Anlagebereich ist ein Abdichtstück 30 aus elastischem Werkstoff angeordnet. Dieses liegt am Endstück 26 in Schließstellung an.

Ein wichtiges Merkmal sind Maßnahmen, mit denen ein Abbinden bzw. Austrocknen von Leim im Bereich des Düsenkanals 16 bei Betriebsunterbrechung, und zwar auch bei längeren Pausen, verhindert wird. Zu diesem Zweck wird bei Beginn der Betriebsunterbrechung der Düsenkanal 16 bzw. ein der Düsenmündung 17 zugekehrter Abschnitt desselben mit einem strömenden Medium, insbesondere einer Flüssigkeit, freigespült. Vorzugsweise wird hierfür Wasser eingesetzt, gegebenenfalls mit dem Leim angepaßten Zusätzen. Nach dem Freispülen des Düsenkanals 16 bzw. eines Endabschnitts 31 desselben bleibt die Flüssigkeit im Düsenkanal 16 bzw. in diesem Endabschnitt 31 und bewirkt eine flüssige Abdichtung nach außen. Das Absperrorgan 29 befindet sich dabei in der gezeigten Verschlußstellung.

Die Flüssigkeit, insbesondere das Wasser, wird über einen separaten Kanal zugeführt, nämlich über einen quer zum Düsenkanal 16 verlaufenden Wasserkanal 32. Dieser verläuft im Endstück 26 und mündet im Düsenkanal 16. Eine Fortsetzung des Wasserkanals 32 erstreckt sich in einer mit dem Düsengehäuse 10 verbundenen Halterung 33. Innerhalb desselben ist der Wasserkanal 32 mit einem quergerichteten, nämlich parallel zum Düsengehäuse 10 verlaufenden Zuführungskanal 34 verbunden. Dieser ist über eine Wasserleitung 35 mit einer Wasserquelle bzw. einer Pumpe verbunden.

Mit dieser Einrichtung wird das Düsenaggregat wie folgt betrieben: Bei Beginn einer Betriebsunterbrechung wird die Zufuhr von Leim unterbrochen und Wasser über die Wasserleitung 35 und den Wasserkanal 32 gefördert. Dadurch wird der sich im Düsenkanal 16 im Bereich des Endabschnitts 31 befindende Leim ausgespült. Danach wird die Düsenmündung 17 durch das Absperrorgan 29 verschlossen. Es bleibt nun der Endabschnitt des Düsenkanals 16 mit Wasser gefüllt, während im übrigen Teil desselben sowie in der Düsenkammer 11 Leim bleibt. Es wird kein Wasser mehr nachgefördert, so daß lediglich das System der Wasserkanäle 32, 34 und der Endabschnitt 31 des Düsenkanals 16 mit Wasser gefüllt sind.

Bei erneuter Inbetriebnahme des Düsenaggregats wird zunächst das Absperrorgan 29 in die Öffnungsstellung bewegt und danach Leim gefördert. Durch diesen nachströmenden Leim wird zunächst das Wasser aus dem Düsenkanal 16 herausgefördert. Danach ist das Düsenaggregat wieder betriebsfähig.

## Patentansprüche

1. Düsenaggregat für die Verarbeitung von fließfähigen, aushärtenden Materialien, insbesondere zum Auftragen von Leim auf durch Verklebung zu verbindende Flächen, wie Faltlappen von Verpackungen, mit einer in einem Düsengehäuse (10) gebildeten Düsenkammer (11) an die ein nach außen führender Düsenkanal (16) anschließt, wobei für längere Betriebsunterbrechungen ein einer Düsenmündung (17) zugekehrter Endabschnitt (31) dieses Düsenkanals (16) mit einer dichtenden Flüssigkeit, insbesondere Wasser, gefüllt ist und diese Flüssigkeit bei erneuter Inbetriebnahme aus dem Endabschnitt (31) des Düsenkanals (16) herausförderbar ist, **dadurch gekennzeichnet, daß** die dichtende Flüssigkeit, insbesondere Wasser, über mindestens einen in den Düsenkanal (16) gemündeten Wasserkanal (32) zuführbar ist, derart, daß Material im Endabschnitt (31) des Düsenkanals (16) aus diesem herausförderbar und der Endabschnitt (31) mit dichtender Flüssigkeit bzw. Wasser gefüllt ist.

2. Düsenaggregat nach Anspruch 1, **dadurch gekennzeichnet, daß** bei Betriebsunterbrechung die Düsenmündung (17) des mit Flüssigkeit gefüllten Düsenkanals (16) durch ein Absperrorgan (29) verschlossen ist.

3. Düsenaggregat nach Anspruch 1 oder 2, **dadurch gekennzeichnet, daß** der Wasserkanal (32) mit einem überwiegenden Teil außerhalb eines Düsengehäuses (10) verläuft, insbesondere in einer Halterung (33) für das Düsengehäuse (10).

4. Düsenaggregat nach Anspruch 1 oder einem der weiteren Ansprüche, **gekennzeichnet durch** eine von einer Betriebsstellung entfernt liegenden Servicestation zur Aufnahme des Düsenaggregats während der zeitweiligen Betriebsunterbrechung, wobei die Servicestation eine Halterung für das Düsenaggregat aufweist und eine unterhalb des Düsenaggregats angeordnete Auffangwanne für Leim und Flüssigkeit bzw. Wasser.

5. Düsenaggregat nach Anspruch 1 oder einem der weiteren Ansprüche, **dadurch gekennzeichnet, daß** die Düsenkammer (11) langgestreckt ist, und daß die langgestreckte Düsenkammer (11) austrittsseitig eine kanten- und eckenfreie Abschlußfläche aufweist, insbesondere eine halbkugelförmige Begrenzungsfläche (28).

6. Düsenaggregat nach Anspruch 1 oder einem der weiteren Ansprüche, **dadurch gekennzeichnet, daß** die Düsenkammer (11) langgestreckt ist, und daß die langgestreckte Düsenkammer (11) austrittsseitig durch ein gesondertes Abschlußstück (25) begrenzt ist, insbesondere aus Keramikmaterial oder dergleichen, wobei eine innere Begrenzungsfläche (28) des Abschlußstücks (25) gewölbt, insbesondere kugelflächenförmig ausgebildet ist mit mittig angeordnetem Düsenkanal.

7. Düsenaggregat nach Anspruch 1 oder einem der weiteren Ansprüche, **dadurch gekennzeichnet, daß** der Düsenkanal (16) durch ein vorzugsweise elektromagnetisch bewegbares Verschlußorgan (18) mit einem kegelförmig spitz zulaufenden Endbereich, nämlich Verschlußkopf (19), verschließbar ist.

8. Düsenaggregat nach Anspruch 7, **dadurch gekennzeichnet, daß** das Verschlußorgan (18) langgestreckt ist, und daß im langgestreckten Verschlußorgan (18) eine einseitig offene Längsbohrung (22) zur Aufnahme einer Feder (21) gebildet ist und daß die Längsbohrung (22) an dem dem Düsenkanal (16) zugekehrten Ende, insbesondere im Bereich der Verschlußkopfes (18), über Anschlußbohrungen (24) mit der Düsenkammer (19) verbunden ist.

9. Düsenaggregat nach Anspruch 1 oder einem der weiteren Ansprüche, **dadurch gekennzeichnet, daß** ein Düsenkopf (15) zur Aufnahme des Düsenkanals (16) aus mindestens zwei dicht aneinanderliegenden Teilen besteht, nämlich aus dem Abschlußstück (25) und einem daran anschließenden Endstück (26), wobei der Düsenkanal (16) sich stufenlos im Bereich des Abschlußstücks (25) und des Endstücks (26) bis zur Düsenmündung (17) erstreckt.

## Claims

1. Nozzle subassembly for processing free-flowing, hardening materials, in particular for applying glue to surfaces, such as folding tabs of packs, which are to be connected by adhesive bonding, having a nozzle chamber (11) which is formed in a nozzle housing (10) and is adjoined by an outwardly leading nozzle channel (16), it being the case, for relatively long interruptions in operation, that an end section (31) of said nozzle channel (16), this end section being directed towards a nozzle mouth (17), is filled with a sealing liquid, in particular water, and, upon re-activation, this liquid can be conveyed out of the end section (31) of the nozzle channel (16), **characterized in that** the sealing liquid, in particular water, can be fed via at least one water channel (32), which opens out into the nozzle channel (16), such that material in the end section (31) of the nozzle channel (16) can be conveyed out of the same and the end section (31) is filled with sealing liquid or water.

2. Nozzle subassembly according to Claim 1, **characterized in that**, during an interruption in operation, the nozzle mouth (17) of the liquid-filled nozzle channel (16) is closed by a shut-off element (29).

3. Nozzle subassembly according to Claim 1 or 2, **characterized in that** a predominant part of the water channel (32) runs outside a nozzle housing (10), in particular in a mount (33) for the nozzle housing (10).

4. Nozzle subassembly according to Claim 1 or one of the further claims, **characterized by** a service station which is remote from an operating position and is intended for accommodating the nozzle subassembly during the temporary interruption in operation, the service station having a mount for the nozzle subassembly and a collecting trough, for glue and liquid or water, arranged beneath the nozzle subassembly.

5. Nozzle subassembly according to Claim 1 or one of the further claims, **characterized in that** the nozzle chamber (11) is elongate, and **in that** the elongate nozzle chamber (11), on the outlet side, has a termination surface with no edges or corners, in particular a hemispherical boundary surface (28).

6. Nozzle subassembly according to Claim 1 or one of the further claims, **characterized in that** the nozzle chamber (11) is elongate, and **in that** the elongate nozzle chamber (11), on the outlet side, is bounded by a separate termination piece (25), in particular made of ceramic material or the like, an inner boundary surface (28) of the termination piece (25) being curved, in particular designed in the form of a spherical surface with a centrally arranged nozzle channel.

7. Nozzle subassembly according to Claim 1 or one of the further claims, **characterized in that** the nozzle channel (16) can be closed by a preferably electromagnetically moveable closure element (18) with an end region, namely closure head (19), which tapers conically to a point.

8. Nozzle subassembly according to Claim 7, **characterized in that** the closure element (18) is elongate, and **in that** formed in the elongate closure element (18) is a longitudinal bore (22) which is open on one side and is intended for accommodating a spring (21), and **in that** at the end which is directed towards the nozzle channel (16), in particular in the region of the closure head (18), the longitudinal bore (22) is connected to the nozzle chamber (11) via connection bores (24).

9. Nozzle subassembly according to Claim 1 or one of the further claims, **characterized in that** a nozzle head (15) for accommodating the nozzle channel (16) comprises at least two parts which butt closely against one another, namely the termination piece (25) and an adjoining end piece (26), the nozzle channel (16) extending in a stepless manner as far as the nozzle mouth (17) in the region of the termination piece (25) and of the end piece (26).

## Revendications

1. Ensemble de buse pour la mise en oeuvre de matières fluides durcissantes, en particulier pour l'application de colle sur des surfaces à joindre par collage telles que volets d'emballages, comportant une chambre de buse (11) formée dans un corps de buse (10) et à laquelle se joint un canal de buse (16) menant à l'extérieur, une partie d'extrémité (31) de ce canal de buse (16) dirigée vers un orifice de buse (17) étant, pour les longues interruptions de marche, remplie d'un liquide obturateur, en particulier d'eau, et ce liquide pouvant, à la remise en marche, être extrait de la partie d'extrémité (31) du canal de buse (16), **caractérisé par le fait que** le liquide obturateur, en particulier l'eau, peut être amené par au moins un canal d'eau (32) débouchant dans le canal de buse (16), de façon telle que la matière se trouvant dans la partie d'extrémité (31) du canal de buse (16) puisse être extraite de celle-ci et la partie d'extrémité (31) soit remplie de liquide obturateur, en particulier d'eau.

2. Ensemble de buse selon la revendication 1, **caractérisé par le fait qu'**en cas d'interruption de marche, l'orifice de buse (17) du canal de buse (16) rempli de liquide est fermé par un organe d'arrêt (29).

3. Ensemble de buse selon l'une des revendications 1 et 2, **caractérisé par le fait que** le canal d'eau (32) s'étend en majeure partie à l'extérieur d'un corps de buse (10), en particulier dans un support (33) pour le corps de buse (10).

4. Ensemble de buse selon la revendication 1 ou une des autres revendications, **caractérisé par** une station-service éloignée d'une position de marche et destinée à recevoir l'ensemble de buse pendant l'interruption temporaire de marche, cette station-service présentant un support pour l'ensemble de buse et une cuve réceptrice de colle et de liquide ou d'eau placée au-dessous de l'ensemble de buse.

5. Ensemble de buse selon la revendication 1 ou une des autres revendications, **caractérisé par le fait que** la chambre de buse (11) est allongée et présente du côté sortie une surface de fermeture sans arêtes ni coins, en particulier une surface limite hémisphérique (28).

6. Ensemble de buse selon la revendication 1 ou une des autres revendications, **caractérisé par le fait que** la chambre à buse (11) est allongée et est limitée du côté sortie par une pièce de fermeture séparée (25) en particulier en céramique ou en matière semblable, une surface limite intérieure (28) de la pièce de fermeture (25) étant courbe, en particulier en forme de surface sphérique, avec canal de buse situé au milieu.

7. Ensemble de buse selon la revendication 1 ou une des autres revendications, **caractérisé par le fait que** le canal de buse (16) peut être obturé par un organe obturateur (18) mobile de préférence par voie électromagnétique et ayant une partie d'extrémité pointue conique, à savoir une tête obturatrice (19).

8. Ensemble de buse selon la revendication 7, **caractérisé par le fait que** l'organe obturateur (18) est allongé et il y est formé un trou longitudinal (22) ouvert d'un côté et destiné à recevoir un ressort (21), et que le trou ' longitudinal (22) est, à son extrémité dirigée vers le canal de buse (16), en particulier dans la zone de la tête obturatrice (18), relié par des trous de raccordement (24) à la chambre de buse (19).

9. Ensemble de buse selon la revendication 1 ou une des autres revendications, **caractérisé par le fait qu'**une tête de buse (15) destinée à recevoir le canal de buse (16) est constituée d'au moins deux parties appliquées l'une contre l'autre de manière étanche, à savoir de la pièce de fermeture (25) et d'une pièce d'extrémité (26) contiguë à celle-ci, le canal de buse (16) s'étendant, sans gradins, dans la zone de la pièce de fermeture (25) et de la pièce d'extrémité (26) jusqu'à l'orifice de buse (17).
